# EUROPÄISCHE PATENTSCHRIFT

(11) **EP 0 808 116 B1**
(45) Veröffentlichungstag und Bekanntmachung des Hinweises auf die Patenterteilung: **29.12.1999**
(21) Anmeldenummer: 96901335.8
(22) Anmeldetag: 30.01.1996
(51) Int. Cl.: A47C 9/02

(54) **PENDELHOCKER**
PENDULATING STOOL
TABOURET A MOUVEMENT PENDULAIRE

(30) Priorität: 08.02.1995 DE 19504121
(43) Veröffentlichungstag der Anmeldung: 26.11.1997
(73) Patentinhaber: GLÖCKL, Josef, 85551 Kirchheim (DE)
(72) Erfinder: GLÖCKL, Josef, 85551 Kirchheim (DE)
(74) Vertreter: Sperling, Rüdiger, Dipl.-Ing.
(86) Internationale Anmeldenummer: EP9600375
(87) Internationale Veröffentlichungsnummer: WO9624273

(56) Entgegenhaltungen:
- DE-A- 4 210 098
- FR-A- 1 480 037

## Beschreibung

Die Erfindung betrifft einen Pendelhocker mit einem Sitzteil, einem Zwischenteil und einem Fußteil, wobei an letzterem das Zwischenteil kipp- und rückstellbar gehaltert ist und aus einer zentralen Säule und einer Federkonstruktion besteht.

Aus der gattungsbildenden DE-A-42 10 098 ist ein derartiger Pendelhocker bekannt. Das Zwischenteil besteht im Ausführungsbeispiel gemäß Fig. 1 aus einer Spiralfeder sowie einer konzentrisch innerhalb der Spiralfeder angeordneten Stange, welche an ihrem oberen Ende fest mit dem Sitzteil verbunden ist und am unteren Ende über eine Beilagscheibe sowie eine aufschraubbare Mutter die Spiralfeder vorspannt. Des weiteren besteht das Zwischenteil aus zwei ineinander verschiebbaren Hohlzylindern, welche die Spiralfeder umgeben und von denen der untere Hohlzylinder über ein elastisch biegsames Element verbunden ist.

Dieser Pendelhocker weist jedoch aufgrund seines konstruktiven Aufbaues des Zwischenstücks keine Möglichkeit für die Höheneinstellung des Sitzteils auf.

Ein weiterer Pendelhocker ist aus der DE-GM 75 31 129 bekannt. Es handelt sich hier jedoch weniger um einen Hocker als um einen Arbeitssitz für Berufstätige, die gezwungen sind, am Arbeitsplatz zu stehen. Dieser Arbeitssitz weist einen in der Höhe verstellbaren und mit jeder Bewegung der benützenden Person mitgehenden Sattelsitz auf. Ein über einem Tellerfuß befindliches Kugelgelenk ermöglicht die Pendelbewegung und eine im Tellerfuß integrierte Zugfedermechanik bewirkt die automatische Rückstellung in die neutrale Lage. Die Höhenverstellung des Sitzes und eine begrenzte Federung erfolgen über eine im Zwischenteil integrierte Gasdruckfeder.

Dieser Arbeitssitz bzw. Pendelhocker hat den Nachteil, daß er in der Längsachse des Zwischenstücks nur begrenzt über die Gasdruckfeder abgefedert und somit ein Schwingen um die Längsachse des Zwischenstücks nicht möglich ist.

Aufgabe der Erfindung ist es, einen Pendelhocker so weiterzubilden, daß er ein aktivdynamisches Sitzen erlaubt, und die Möglichkeit für die Integration einer Höheneinstellung des Sitzteils schafft. Aktivdynamisches Sitzen bedeutet, daß zusätzlich zur Pendelbewegung ein Schwingen bei normaler sitzender Tätigkeit in der Längsachse des Zwischenstücks im ausgelenkten Zustand ermöglicht wird.

Diese Aufgabe wird erfindungsgemäß dadurch gelöst, daß im Kraftfluß des Sitzgewichts zwischen dem Sitzteil und dem Fußteil die zentrale Säule und die Federkonstruktion in Reihe geschaltet sind und zwischen der zentralen Säule und der Federkonstruktion eine Lagerführung ausgebildet ist.

Durch die Ausbildung des Zwischenteils als zentrale Säule und als Federkonstruktion und durch die kompakte Anordnung von zentraler Säule und Federkonstruktion, so wie durch die Lagerführung für die hier auftretende Relativbewegung zwischen zentraler Säule und Federkonstruktion ist es möglich, bei den Ausmaßen eines Hockers eine federnde Bewegung in der Längsachse des Zwischenteils zu schaffen, die während des Sitzens ein komfortables aktiv-dynamisches Schwingen, über einen langen Federweg hinweg gewährleistet.

Vorteilhafterweise sind die zentrale Säule und die Federkonstruktion konzentrisch angeordnet, wobei hier die Federkonstruktion eine dynamische und eine statische Federaufnahme aufweisen, zwischen denen eine Feder eingespannt ist. Die Lagerführung ist günstigerweise zwischen der zentralen Säule und der statischen Federaufnahme angeordnet.

Vorteilhafterweise ist die zentrale Säule als eine in ihrer Länge verstellbare Federsäule ausgebildet, wie z.B. einer Gasfeder und weist mindestens eine vertikale Führungsbahn auf, welche mit der Lagerführung zusammenwirkt.

Die Lagerführung umfaßt günstigerweise eine im Höhenabstand angeordnete zweiteilige Lagerung, wobei als Lagerelemente vorzugsweise Kugeln oder Rollen Verwendung finden.

In einer besonders bevorzugten Ausführungsform sind die Lagerelemente federbelastet gegen die Führungsbahn gedrückt. Bei der Verwendung von nicht federbeaufschlagten Lagerelementen sind bei der Pendel- und Schwingbewegung Fertigungsungenauigkeiten stark spürbar und wirken sich beim aktiv-dynamischen Sitzen sehr störend aus.

Günstig ist es, pro Lagerung mindestens zwei Lagerelemente an der Führungsbahn anzuordnen.

Die Lagerelemente sind hierbei vorteilhafterweise in Lagerelementaufnahmen gehaltert, wobei die Lagerelementaufnahmen entweder über Druckfedern, oder über einen elastisch verformbaren Bereich, oder über einen elastisch verformbaren Vorsprung die Lagerelemente auf die Führungsbahn drücken. Die Druckfedern bzw. der elastisch verformbare Bereich bzw. die Vorsprünge drücken die Lagerelemente radial nach innen.

Die Führungsbahn ist günstigerweise als Rohr ausgebildet, dessen erstes Ende mit dem unteren Ende der Federsäule und dessen zweites Ende mit dem dynamischen Ende der Federaufnahme verbunden ist.

Des weiteren ist es günstig, zwischen dem Führungsbahnrohr und der Federsäule, welche vorzugsweise als Gasfeder ausgebildet ist, eine Gleitlagerbuchse anzuordnen. Bei einer aktiv-dynamischen kontinuierlichen Pendel-Schwingbewegung um die Längsachse des Zwischenteils federt in erster Linie die Federkonstruktion und nur minimal die Gasfeder, so daß die Gleitlagerbuchse in erster Linie bei der Höhenverstellung zum Einsatz gelangt.

Die Lagerführung ist vorzugsweise an einem Standbeingrundkörper angeordnet in welchem die Lageraufnahmen federbeaufschlagt und radial verschieblich gehalten sind. Durch die federbeaufschlagten Lagerelemente werden Maßungenaugigkeiten ausgeglichen und es erfolgt somit ein gleichmäßiges störungsfreies und nahezu lautloses Schwingen um die Längsachse des Zwischenteils.

Der Standbeingrundkörper ist vorzugsweise über eine Keilverbindung auf das Fußteil aufsteckbar.

Günstig ist es, daß der Abstand zwischen der dynamischen und der statischen Federaufnahme eingestellt werden kann. Hierzu ist am Standbeingrundkörper eine verdrehbare Überwurfmutter als Federauflage ausgebildet, über welche sich die Feder vorspannen läßt. Durch das Vorspannen der Feder läßt sich der Pendelhocker auf das Gewicht der Personen einstellen, so daß die Sitzfläche beim Aufsetzen nicht unangenehm weit oder gering absinkt. Dieser Vorspannmechanismus ist vorteilhafterweise über eine verdrehbare Überwurfmutter am Standbeingrundkörper ausgebildet, über welche durch Drehen der Überwurfmutter die Feder vorgespannt bzw. entspannt werden kann.

Die Rückstellvorrichtung ist günstigerweise als Schwingmetall zwischen dem Zwischenteil und dem Fußteil ausgebildet und kann über ein Handrad in der Rückstellkraft eingestellt werden. Für eine ideale Pendelbewegung ist es sehr günstig, daß das Zwischenstück um einen bodennahen Punkt im Fußteil gekippt werden kann.

Die Erfindung wird nachfolgend anhand in der Zeichnung dargestellter Ausführungsbeispiele näher erläutert. Es zeigt:
- Fig. 1: den Pendelhocker in einer Seitenansicht sowie in einem Halbschnitt,
- Fig. 2: den unteren Abschnitt des Zwischenteils aus Fig. 1 in einer größeren Ansicht,
- Fig. 3: den Bereich des Zwischenteils mit der Lagerführung,
- Fig. 4a: den Querschnitt durch das Zwischenteil im Bereich der Lagerführung,
- Fig. 4b: einen vergrößerten Ausschnitt aus der Fig. 4a und
- Fig. 4c: eine Ausführungsvariante zu Fig. 4b.

Fig. 1 zeigt eine Seitenansicht sowie einen Halbschnitt eines Pendelhockers, bestehend aus einem Sitzteil 1, einem Zwischenteil 3 und einem Fußteil 2. Das Zwischenteil 3 weist eine zentralen Säule 4 sowie eine Federkonstruktion 5 auf und ist an seinem unteren Ende in Fußteil 2 kippbar und rückstellbar gehaltert. Die zentrale Säule 4 ist als höhenverstellbare Federsäule 10, in der Regel als Gasfeder ausgebildet. Das Sitzteil 1 ist mit der Federsäule 10 über eine Steckverbindung 22 fest verbunden und kann sich durch ein Lager 23 am unteren Ende der Federsäule 10 um die Längsachse dieser Federsäule drehen. Zur Höhenverstellung der Sitzfläche 1 ist an der Unterseite ein Hebel 24 angeordnet, welcher bei Betätigung so auf die Federsäule einwirkt, daß diese in bekannter Weise in der Höhe eingestellt werden kann. Die zentrale Säule 4 umfaßt des weiteren eine vertikale Führungsbahn 11, welche als die Federsäule 10 umgebendes Rohr ausgebildet und am unteren Ende mit der Federsäule 10 über das Lager 23 drehbar verbunden ist.

Zur Erzielung des gewünschten aktiv-dynamischen Sitzverhaltens ist der zentralen Säule 4 im Kraftfluß die Federkonstruktion 5 in Reihe nachgeschaltet.

Eine umgekehrte Anordnung, bei der der Kraftfluß erst über die Federkonstruktion und dann über die zentrale Säule erfolgt, ist ebenso möglich.

Die Federkonstruktion 5 besteht aus einer statischen Federaufnahme 8, einer Feder 9 sowie einer dynamischen Federaufnahme 7. Die dynamische Federaufnahme 7 ist fest mit dem oberen Ende der Führungsbahn 11 verbunden. Für die Relativbewegung zwischen der zentralen Säule 4 und der Federkonstruktion 5 ist zwischen der Federkonstruktion 5 und der Führungsbahn 11 eine Lagerführung 6 ausgebildet. Die Lagerführung 6 besteht im dargestellten Ausführungsbeispiel aus zwei Lagerungen 12, welche in dem oberen Halterungsteil eines Standbeingrundkörpers 15 gehalten sind. Der Standbeingrundkörper 15 bildet das untere Ende der zentralen Säule 4 und wird über eine Keilverbindung 16 auf die Konstruktion des Fußteils 2 aufgesteckt. Der Standbeingrundkörper 15 weist in seinem unteren Bereich ein Außengewinde auf, auf welches eine Überwurfmutter 17 aufgeschraubt ist, welche gleichzeitig als Auflage für die Feder 9 dient. Durch die Überwurfmutter 17 kann die Feder 9 vorgespannt werden und somit die Länge, um welche die Sitzfläche 1 bei Belastung absinkt, auf das Gewicht der benützenden Person abgestimmt werden.

Das Zwischenteil 3 wird über die Keilverbindung 16 auf eine Rückstellvorrichtung 21 am Fußteil 2 aufgesteckt. Die Rückstellvorrichtung 21 ist als Schwingmetall ausgebildet und besteht aus einem im wesentlichen rohrförmigen Oberteil 25, dessen oberes Ende zur Keilverbindung 16 dient, einem Unterteil 27, welches fest an einem Arm 31 des Fußteils 2 befestigt ist und einem zwischen Oberteil 25 und Unterteil 27 angeordneten elastischen Material 26. Das Unterteil 27 umgreift das Oberteil 25 tassenförmig, wobei das elastische Material 26 nicht nur zwischen den Stirnseiten sondern auch zwischen den Seitenwänden angeordnet ist. Das Oberteil 25 sowie das Unterteil 27 sind über eine Schraube 29 miteinander verbunden, wobei über eine mit der Schraube 29 zusammenwirkenden Einstellmutter 28 die Rückstellvorrichtung 21 vorgespannt und somit die Rückstellkraft eingestellt werden kann. In einer in Fig. 1 dargestellten Ausführungsvariante ist zwischen dem Kopf der Schraube 29 und dem Oberteil 25 ein weiteres elastischen Element 30 angeordnet, welches das Verhalten der Rückstellvorrichtung 21 weicher und komfortabler gestaltet. Das Fußteil 2 ist in der Regel als nahezu geschlossener Ring ausgebildet, an welchem zentral über den Arm 31 die Rückstellvorrichtung 21 und somit das Zwischenteil und das Sitzteil gehaltert sind. Bei Belastung verformt sich der Arm 31 elastisch, so daß der Pendelhocker über eine reibungsfördernde Kontakteinrichtung 33 am unteren Abschluß der Rückstelleinrichtung 21 auf den Boden gepreßt wird.

Im ringförmigen Fußteil 2 des Pendelhockers sind Rollen oder Kugeln 34 angeordnet, welche bei Belastung in das Fußteil 2 einfedern. Es könnten auch sogen. Rollen oder Kugeln nach DIN-Norm verwendet werden, welche im ausgefederten Zustand arretiert sind, bei leichter Belastung ein Verschieben des Pendelhockers zulassen und bei vollkommener Belastung in das Fußteil 2 einfedern.

Fig. 2 zeigt den unteren Teil des Zwischenteils 3 sowie die Rückstellvorrichtung 21 des Pendelhockers aus Fig. 1 in vergrößerter Darstellung. Beim aktiv-dynamischen Schwingen um die Längsachse des Zwischenteils 3 entsteht eine Relativbewegung zwischen der Führungsbahn 11 und der Federkonstruktion 5. Diese Relativbewegung wird durch die bereits oben erwähnte Lagerführung 6 zwischen der Federkonstruktion 5 und der Führungsbahn 11 ermöglicht. Diese Lagerführung 6 wird in den nachfolgenden Figuren näher erläutert. Im ausgefederten Zustand wird der Weg der Feder 9 durch einen Anschlag 35 am unteren Ende der vertikalen Führungsbahn 11 begrenzt. Dieser Anschlag 35 wirkt mit einem Absatz am Standbeingrundkörper 15 zusammen. Um die Wegbegrenzung nach oben lautlos zu gestalten ist zwischen dem Standbeingrundkörper 15 und dem Anschlag 35 ein Gummiring 36 zwischengeschaltet. Für die Wegbegrenzung nach unten ist oberhalb des Kopfes der Schraube 29 ein elastischer Anschlag 32 vorgesehen.

Fig. 3 zeigt den Abschnitt des Zwischenteils, in welchem die Lagerführung 6 angeordnet ist. Die Lagerführung 6 besteht im dargestellten Ausführungsbeispiel aus zwei Lagerungen 12, die im Standbeingrundkörper 15 gehalten sind und mit der Führungsbahn 11 zusammenwirken. Die Lagerungen 12 weisen pro Ebene jeweils vier am Umfang der Führungsbahn 11 verteilte Lagerelemente 13 auf, wobei diese Lagerelemente 13 entweder als Rollen oder als Kugeln ausgebildet sein können. (Siehe hierzu auch Fig. 4a). Im dargestellten Ausführungsbeispiel sind die Lagerelemente 13 als Rollen ausgebildet, deren Rollenachsen beidseitig in Lagerelementaufnahmen 18 aufgenommen sind. Diese Lagerelementaufnahmen 18 sind im Standbeingrundkörper 15 zu einem gewissen Maß radial verschieblich gehalten und in Richtung der Führungsbahn 11 federbeaufschlagt. Zur Federbeaufschlagung sind zwei Ausführungsvarianten dargestellt. In der ersten Ausführungsvariante stützen sich die Lagerelementaufnahmen 18 über Druckfedern 19 an einem den Standbeingrundkörper 15 umgebenden Rohr 37 ab und drücken somit die Lagerelemente 13 in Richtung der Führungsbahn 11. Das Rohr 37 ist von oben über den oberen rohrförmigen Bereich des Standbeingrundkörpers 15 gesteckt und wirkt mit dem Standbeingrundkörper 15 zur Fixierung Lagerungen 12 zusammen.

Beim zweiten Ausführungsbeispiel weisen die Lagerelementaufnahmen 18 jeweils einen elastischen Vorsprung 20 auf, weicher durch seine elastische Verformung ebenfalls die Lagerelementaufnahmen 18 und somit die Lagerelemente 13 gegen die Führungsbahn 11 drückt.

Fig. 4a zeigt einen Schnitt durch die bereits unter Fig. 3 beschriebene Lagerung 12, Fig. 4b einen vergrößerten Ausschnitt aus Fig. 4a, wobei diese Ausführungsvariante die Federbeaufschlagung der Lagerelemente 13 über Druckfedern 19 darstellt, welche sich an dem Rohr 37 abstützen.

Fig. 4c gibt denselben Ausschnitt wie in Fig. 4b wieder, jedoch in einer anderen Ausführungsvariante. In Fig. 4c weisen die Lageraufnahmen 18 den elastischen Vorsprung 20 auf, welcher sich ebenso an dem Rohr 37 abstützt und somit die Lagerelemente 13 gegen die Führungsbahn 11 drückt.

Die Erfindung ist nicht auf die dargestellte Ausführungsform beschränkt. So ist beispielsweise auch eine parallele Anordnung von Feder und zentraler Säule als Teleskopsäule, jeweils zwischen Sitzteil und Fußteil bei Verwendung der erfindungsgemäßen Lagerführung möglich. Bezüglich der Lagerführung können z.B. mehrere in regelmäßigen vertikalen Abständen angeordnete, jeweils in einem Winkelbetrag verdrehte Lagerelemente vorgesehen sein.

## Patentansprüche

1. Pendelhocker mit einem Sitzteil (1), einem Zwischenteil (3) und einem Fußteil (2), wobei an letzterem das Zwischenteil (3) kipp- und rückstellbar gehaltert ist, und aus einer zentralen Säule (4) und einer Federkonstruktion (5) besteht, **dadurch gekennzeichnet**, daß im Kraftfluß des Sitzgewichts zwischen dem Sitzteil (1) und dem Fußteil (2) die zentrale Säule (4) und die Federkonstuktion (5) in Reihe geschaltet sind und zwischen der zentralen Säule (4) und der Federkonstruktion (5) eine Lagerführung (6) ausgebildet ist.

2. Pendelhocker nach Anspruch 1, **dadurch gekennzeichnet**, daß die zentrale Säule (4) und die Federkonstruktion (5) konzentrisch angeordnet sind und die Federkonstruktion (5) eine dynamische (7) und eine statische (8) Federaufnahme aufweist, zwischen denen eine Feder (9) eingespannt ist.

3. Pendelhocker nach Anspruch 1 oder 2, **dadurch gekennzeichnet**, daß die Lagerführung (6) zwischen der zentralen Säule (4) und der Federkonstruktion (5) angeordnet ist.

4. Pendelhocker nach einem der Ansprüche 1 bis 3, **dadurch gekennzeichnet**, daß die zentrale Säule (4) eine Federsäule (10) ist, mit mindestens einer vertikalen Führungsbahn (11), die mit der Lagerführung (6) zusammenwirkt.

5. Pendelhocker nach einem der Ansprüche 1 bis 4, **dadurch gekennzeichnet**, daß die Federsäule (10) in ihrer Länge verstellbar ist.

6. Pendelhocker nach mindestens einem der Ansprüche 1 bis 5, **dadurch gekennzeichnet**, daß die Lagerführung (6) eine im Höhenabstand angeordnete mindestens zweiteilige Lagerung (12) umfaßt.

7. Pendelhocker nach Anspruch 6, **dadurch gekennzeichnet**, daß pro Lagerung (12) mindestens zwei Lagerelemente (13) an der Führungsbahn (11) angeordnet ist.

8. Pendelhocker nach Anspruch 7, **dadurch gekennzeichnet**, daß die Lagerung (12) als Lagerelemente (13) Kugeln oder Rollen aufweist.

9. Pendelhocker nach Anspruch 8, dadurch gekennzeichnet, daß die Lagerelemente (13) federbelastet gegen die Führungsbahn (11) gedrückt sind.

10. Pendelhocker nach einem der Ansprüche 8 bis 9, **dadurch gekennzeichnet**, daß die Lagerelemente (13) in Lagerelementaufnahmen (18) gehaltert sind.

11. Pendelhocker nach Anspruch 10, **dadurch gekennzeichnet**, daß die Lagerelementaufnahmen (18) über Druckfedern (19) die Lagerelemente (13) auf die Führungsbahn (11) drücken.

12. Pendelhocker nach Anspruch 10, **dadurch gekennzeichnet**, daß die Lagerelementaufnahmen (18) einen elastisch verformbaren Bereich aufweisen und durch die elastische Verformung die Lagerelemente (13) auf die Führungsbahn (11) drücken.

13. Pendelhocker nach Anspruch 10, **dadurch gekennzeichnet**, daß die Lagerelementaufnahmen (18) einen elastisch verformbaren Vorsprung (20) aufweisen, der die Lagerelemente (13) auf die Führungsbahn (11) drückt.

14. Pendelhocker nach einem der Ansprüche 4 bis 13, **dadurch gekennzeichnet**, daß die Führungsbahn (11) ein Rohr ist, dessen erstes Ende mit dem unteren Ende der Federsäule (10) und dessen zweites Ende mit der dynamischen Federaufnahme (7) verbunden ist.

15. Pendelhocker nach einem der Ansprüche 4 bis 14, **dadurch gekennzeichnet**, daß zwischen dem Führungsbahnrohr (11) und der Federsäule (10) eine Gleitlagerbuchse (14) angeordnet ist.

16. Pendelhocker nach einem der Ansprüche 1 bis 15, **dadurch gekennzeichnet**, daß die Lagerführung (6) an einem Standbein-Grundkörper (15) angeordnet ist.

17. Pendelhocker nach Anspruch 17, **dadurch gekennzeichnet**, daß die Lageraufnahmen (18) im Standbein-Grundkörper (15) radial verschieblich gehaltert sind.

18. Pendelhocker nach einem der Ansprüche 16 und 17, **dadurch gekennzeichnet**, daß der Standbein-Grundkörper (15) über eine Keilverbindung (16) auf das Fußteil (2) aufsteckbar ist.

19. Pendelhocker nach einem der Ansprüche 2 bis 18, **dadurch gekennzeichnet**, daß der Abstand zwischen der dynamischen (7) und der statischen (8) Federaufnahme einstellbar ist.

20. Pendelhocker nach mindestens einem der Ansprüche 16 bis 19, **dadurch gekennzeichnet**, daß am Standbein-Grundkörper (15) als Federauflage eine verdrehbare Überwurf-Mutter (17) ausgebildet ist, über welche die Feder (9) vorspannbar ist.

21. Pendelhocker nach einem der Ansprüche 1 bis 20, **dadurch gekennzeichnet**, daß zwischen Zwischenteil (3) und Fußteil (2) eine als Schwingmetall ausgebildete Rückstellvorrichtung (21) vorgesehen ist.

22. Pendelhocker nach Anspruch 21, **dadurch gekennzeichnet**, daß die Rückstellkraft der Rückstellvorrichtung (21) einstellbar ist.

23. Pendelhocker nach einem der Ansprüche 1 bis 22, **dadurch gekennzeichnet**, daß das Zwischenstück (3) um einen bodennahen Punkt im Fußteil (2) kippbar ist.

## Claims

1. A rocking stool having a seat portion (1), an intermediate portion (3) and a base portion (2), wherein the intermediate portion (3) is mounted tiltably and returnably on the base portion and consists of a central pillar (4) and a spring structure (5), characterised in that the central pillar (4) and the spring structure (5) are connected in series in the flow of force of the seat weight between the seat portion (1) and the base portion (2) and a bearing guide (6) is provided between the central pillar (4) and the spring structure (5).

2. A rocking stool as set forth in claim 1 characterised in that the central pillar (4) and the spring structure (5) are arranged concentrically and the spring structure (5) has a dynamic (7) and a static (8) spring mounting, between which a spring (9) is operatively disposed.

3. A rocking stool as set forth in claim 1 or claim 2 characterised in that the bearing guide (6) is arranged between the central pillar (4) and the spring structure (5).

4. A rocking stool as set forth in one of claims 1 through 3 characterised in that the central pillar (4) is a spring pillar (10) with at least one vertical guide track (11) co-operating with the bearing guide (6).

5. A rocking stool as set forth in one of claims 1 through 4 characterised in that the spring pillar (20) is adjustable in respect of its length.

6. A rocking stool as set forth in at least one of claims 1 through 5 characterised in that the bearing guide (6) includes an at least two-part bearing means (12) arranged at a spacing in respect of height.

7. A rocking stool as set forth in claim 6 characterised in that at least two bearing elements (13) are arranged on the guide track (11) for each bearing means (12).

8. A rocking stool as set forth in claim 7 characterised in that the bearing means (12) has balls or rollers as bearing elements (13).

9. A rocking stool as set forth in claim 8 characterised in that the bearing elements (13) are pressed under a spring loading against the guide track (11).

10. A rocking stool as set forth in claims 8 through 9 characterised in that the bearing elements (13) are held in bearing element mountings (18).

11. A rocking stool as set forth in claim 10 characterised in that the bearing element mountings (18) press the bearing elements (13) against the guide track (11) by way of compression springs (19).

12. A rocking stool as set torch in claim 10 characterised in that the bearing element mountings (18) have an elastically deformable region and press the bearing elements (13) against the guide track (11) by virtue of the elastic deformation.

13. A rocking stool as set forth in claim 10 characterised in that the bearing element mountings (18) have an elastically deformable projection (20) which presses the bearing elements (13) against the guide track (11).

14. A rocking stool as set forth in one of claims 4 through 13 characterised in that the guide track (11) is a tube whose first end is connected to the lower end of the spring pillar (10) and whose second end is connected to the dynamic spring mounting (7).

15. A rocking stool as set forth in claims 4 through 14 characterised in that a plain bearing bush (14) is arranged between the guide track tube (11) and the spring pillar (10).

16. A rocking stool as set forth in one of claims 1 through 15 characterised in that the bearing guide (6) is arranged on a support leg main body (15).

17. A rocking stool as set forth in claim 16 characterised in that the bearing mountings (18) are radially displaceably held in the support leg main body (15).

18. A rocking stool as set forth in one of claims 16 and 17 characterised in that the support leg main body (15) can be fitted onto the base portion (2) by way of a spline connection (16).

19. A rocking stool as set forth in one of claims 2 through 18 characterised in that the spacing between the dynamic (7) and the static (8) spring mounting is adjustable.

20. A rocking stool as set forth in at least one of claims 16 through 19 characterised in that a rotatable union nut (17) is provided as a spring support means on the support leg main body (15), by way of which nut the spring (9) can be prestressed.

21. A rocking stool as set forth in one of claims 1 through 20 characterised in that a return device (21) in the form of a rubber-metal swing connector is provided between the intermediate portion (3) and the base portion (2).

22. A rocking stool as set forth claim 21 characterised in that the return force of the return device (21) is adjustable.

23. A rocking stool as set forth in at least one of claims 1 through 22 characterised in that the intermediate portion (3) is tiltable about a point near the ground in the base portion (2).

## Revendications

1. Un tabouret oscillant avec un élément siège (1), un élément intermédiaire (3) et un élément socle (2) auquel l'élément intermédiaire (3) est fixé par dispositif de basculement à rappel se composant d'un pilier central (4) et d'une structure à ressort (5), caractérisé en ce que le pilier central (4) et la structure à ressort (5) sont connectés en série dans le flux de force du poids du siège entre l'élément siège (1) et l'élément socle (2) et qu'un guide à palier (6) est prévu entre le pilier central (4) et la structure à ressort (5).

2. Un tabouret oscillant selon la revendication 1 caractérisé en ce que le pilier central (4) et la structure à ressort (5) sont agencés de manière concentrique et que la structure à ressort (5) inclut une monture de ressort dynamique (7) et une monture de ressort statique (8) entre lesquelles se trouve un ressort (9).

3. Un tabouret oscillant selon la revendication 1 ou 2 caractérisé en ce que le guide à palier (6) est placé entre le pilier central (4) et la structure à ressort (5).

4. Un tabouret oscillant selon l'une des revendications 1 à 3 caractérisé en ce que le pilier central (4) est un pilier à ressort (10) équipé au moins d'un guide vertical (11) en interaction avec le guide à palier (6).

5. Un tabouret oscillant selon l'une des revendications 1 à 4 caractérisé en ce que le pilier à ressort (10) est réglable en fonction de sa longueur.

6. Un tabouret oscillant selon au moins l'une des revendications 1 à 5 caractérisé en ce que le guide à palier (6) inclut un palier d'au minimum deux composants (12) disposés avec un intervalle dans le sens de la hauteur.

7. Un tabouret oscillant selon la revendication 6 caractérisé en ce que pour chaque palier (12) au moins deux éléments de palier (13) sont fixés au guide vertical (11).

8. Un tabouret oscillant selon la revendication 7 caractérisé en ce que le palier (12) utilise des billes ou rouleaux comme éléments de palier (13).

9. Un tabouret oscillant selon la revendication 8 caractérisé en ce que les éléments de palier (13) restent en contact avec le guide vertical (11) sous la poussée d'un ressort.

10. Un tabouret oscillant selon l'une des revendications 8 à 9 caractérisé en ce que les éléments de palier (13) sont maintenus en place dans des montures d'éléments de palier (18).

11. Un tabouret oscillant selon la revendication 10 caractérisé en ce que les montures d'éléments de palier (18) utilisent des ressorts de compression (19) pour maintenir les éléments de palier (13) contre le guide vertical (11).

12. Un tabouret oscillant selon la revendication 10 caractérisé en ce que les montures d'éléments de palier (18) possèdent une zone de déformation élastique qui maintient par poussée les éléments de palier (13) contre le guide vertical (11).

13. Un tabouret oscillant selon la revendication 10 caractérisé en ce que les montures d'éléments de palier (18) possèdent une projection à déformation élastique (20) qui maintient par poussée les éléments de palier (13) contre le guide vertical (11).

14. Un tabouret oscillant selon lune des revendications 4 à 13 caractérisé en ce que le guide vertical (11) est un tube dont lune des extrémités est connectée avec l'extrémité inférieure du pilier à ressort (10) et dont l'autre extrémité est connectée avec la monture de ressort dynamique (7).

15. Un tabouret oscillant selon l'une des revendications 4 à 14 caractérisé en ce qu'un coussinet lisse (14) est monté entre le tube du guide vertical (11) et le pilier à ressort (10).

16. Un tabouret oscillant selon l'une des revendications 1 à 15 caractérisé en ce que le guide à palier (6) est fixé à un pied de support du bâti principal (15).

17. Un tabouret oscillant selon la revendication 16 caractérisé en ce que les montures d'éléments de palier (18) sont fixées au pied de support du bâti principal (15) et déplaçables dans le sens radial.

18. Un tabouret oscillant selon l'une des revendications 16 et 17 caractérisé en ce que le pied de support du bâti principal (15) se fixe à l'élément socle (2) par un dispositif à clavette (16).

19. Un tabouret oscillant selon l'une des revendications 2 à 18 caractérisé en ce que la distance est réglable entre la monture de ressort dynamique (7) et la monture de ressort statique (8).

20. Un tabouret oscillant selon au moins une des revendications 16 à 19 caractérisé en ce que le pied de support du bâti principal (15) présente comme butée de ressort un écrou-raccord à torsion (17) gui permet la mise en précontrainte du ressort (9).

21. Un tabouret oscillant selon une des revendications 1 à 20 caractérisé en ce qu'un dispositif de rappel sous la forme d'une jointure caoutchouc-métal est prévue entre l'élément intermédiaire (3) et l'élément socle (2).

22. Un tabouret oscillant selon la revendication 21 caractérisé en ce que la force du dispositif de rappel (21) est réglable.

23. Un tabouret oscillant selon une des spécifications 1 à 22 caractérisé en ce que l'élément intermédiaire (3) est inclinable au niveau de l'élément socle (2) et cela à un point proche du sol.
